# EUROPÄISCHE PATENTSCHRIFT

(11) **EP 1 840 306 B1**
(45) Veröffentlichungstag und Bekanntmachung des Hinweises auf die Patenterteilung: **24.09.2008**
(21) Anmeldenummer: 06006477.1
(22) Anmeldetag: 29.03.2006
(51) Int. Cl.: E05C 9/00, E05F 7/08

(54) **Beschlaganordnung für ein Fenster, eine Tür oder dergleichen**
Fitting assembly for a window, a door or the like
Ensemble ferrure pour une fenêtre, une porte ou similaire

(43) Veröffentlichungstag der Anmeldung: 03.10.2007
(73) Patentinhaber: ROTO FRANK Aktiengesellschaft, 70771 Leinfelden-Echterdingen (DE)
(72) Erfinder: Hanel, Dirk, 70771 Leinfelden-Echterdingen (DE); Siegler, Martin, 73230 Kirchheim-Nabern (DE)
(74) Vertreter: Kohler Schmid Möbus

(56) Entgegenhaltungen:
- EP-A- 1 270 860
- DE-A1- 19 834 042
- DE-A1- 19 921 212
- DE-U1- 7 721 136
- DE-U1- 20 207 779

## Beschreibung

Die Erfindung betrifft eine Beschlaganordnung für ein Fenster, eine Tür oder dergleichen, mit zwei unter einem Winkel zueinander verlaufenden Stulpschienenabschnitten sowie mit einem Eckwinkel, wobei die Stulpschienenabschnitte unter einem entsprechenden Winkel zueinander verlaufenden Eckenschenkeln einer Flügelecke eines Flügels oder einer Rahmenecke eines festen Rahmens des Fensters, der Tür oder dergleichen zugeordnet sind und wobei der Eckwinkel an dem Flügel oder an dem festen Rahmen fixierbar ist und im montierten Zustand die Flügelecke oder die Rahmenecke umgreift. Die Erfindung betrifft des Weiteren ein Fenster, eine Tür oder dergleichen mit einer derartigen Beschlaganordnung.

Gattungsgemäßer Stand der Technik ist bekannt aus DE 196 16 271 A1. Die vorbekannte Beschlaganordnung umfasst einen Stulpschienen-Eckwinkel, der mit weiteren Komponenten einer Eckumlenkung eine Baueinheit bildet. An den freien Enden seiner Schenkel lässt sich der Eckwinkel mit Stulpschienenabschnitten verbinden, welche den an der betreffenden Ecke zusammenlaufenden Holmen des mit der Beschlaganordnung zu versehenden Fenster- oder Türflügels zugeordnet sind. Die Schenkel des Stulpschienen-Eckwinkels und die damit verbundenen Stulpschienenabschnitte schließen sich in Längsrichtung des jeweiligen Flügelrahmenholms aneinander an. Aus konstruktiven und aus montagetechnischen Gründen müssen sowohl die Eckwinkelschenkel als auch die diesen benachbarten Stulpschienenabschnitte eine gewisse Mindestlänge aufweisen. Die Beschlaganordnung gemäß DE 196 16 271 A1 lässt sich folglich nur an Fenster- oder Türflügeln verwenden, deren Rahmenholme eine Länge besitzen, die es erlaubt, den betreffenden Eckwinkelschenkel und den sich daran anschließenden Stulpschienenabschnitt unterzubringen.

Aufgabe der vorliegenden Erfindung ist es, eine Beschlaganordnung zu schaffen, die weitgehend unabhängig von der Breite und/oder von der Höhe des betreffenden Flügels oder festen Rahmens einsetzbar ist. Die Aufgabe der Erfindung besteht weiterhin darin, ein mit einer derartigen Beschlaganordnung versehenes Fenster, eine entsprechende Tür oder dergleichen bereitzustellen.

Zur Aufgabenlösung sind erfindungsgemäß die Beschlaganordnung nach Patentanspruch 1 sowie das Fenster, die Tür oder dergleichen nach Patentanspruch 11 vorgesehen.

Im Falle der Erfindung wird demnach ein Eckverbinder verwendet, der an der Flügel- oder der Rahmenecke anzuordnen ist. Über den Eckverbinder kann eine Verbindung zwischen dem betreffenden Flügel oder dem festen Rahmen einerseits und wenigstens einem Stulpschienenabschnitt hergestellt werden, der sich in Einbaulage entlang eines Eckenschenkels der betreffenden Flügel- oder Rahmenecke erstreckt. Herkömmliche, zur Fixierung weiterer Stulpschienenabschnitte dienende Stulpschienen-Eckwinkel sind dementsprechend verzichtbar. Folglich kann die erfindungsgemäße Beschlaganordnung auch an Flügeln oder festen Rahmen montiert werden, an denen keine hinreichende Einbaulänge für Schenkel eines Stulpschienen-Eckwinkels sowie einen sich daran anschließenden Stulpschienenabschnitt zur Verfügung steht. Der Eckwinkel der erfindungsgemäßen Beschlaganordnung dient dazu, die über den oder die Verbindungsvorsprünge und den oder die Verbindungsaufnahmen hergestellte Verbindung zwischen dem Eckverbinder und dem oder den Stulpschienenabschnitten gegen unbeabsichtigtes Lösen zu sichern.

Besondere Ausführungsarten der Beschlaganordnung nach Patentanspruch 1 sowie des Fensters, der Tür oder dergleichen nach Patentanspruch 11 ergeben sich aus den abhängigen Patentansprüchen 2 bis 10.

Im Falle der Erfindungsbauart nach Patentanspruch 2 sind Stulpschienenabschnitte an beiden Seiten der Flügel- oder der Rahmenecke über den Eckverbinder an dem Flügel oder dem festen Rahmen fixiert. Dementsprechend lässt sich diese Beschlaganordnung auch in Fällen einsetzen, in denen der betreffende Flügel oder feste Rahmen sowohl eine geringe Breite als auch eine geringe Höhe besitzt.

Ausweislich Patentanspruch 3 sieht eine Weiterbildung der Erfindung vor, dass der Eckwinkel an dem Eckverbinder zur Bewegung zwischen einer Außerfunktionsstellung und einer Funktionsstellung geführt ist. Diese Maßnahme dient der Montagefreundlichkeit der Beschlaganordnung. Zudem sorgt die anspruchsgemäße Führung dafür, dass der Eckwinkel funktionssicher in eine Stellung überführt werden kann, in welcher er die Verbindung zwischen dem Eckverbinder und der oder den Stulpschienenabschnitten wirksam sichert.

Für die Gestaltung des Verbindungsvorsprungs an dem Eckverbinder bzw. an dem oder den Stulpschienenabschnitten bieten sich erfindungsgemäß verschiedene Möglichkeiten. Aus fertigungstechnischen Gründen kann ein starrer Verbindungsvorsprung vorzuziehen sein, wie ihn Patentanspruch 4 beschreibt. Ergänzend oder alternativ sind aber auch elastisch verformbare Rastvorsprünge denkbar (Patentanspruch 5). Derartige Rastvorsprünge können in Kombination mit einer entsprechend gestalteten Verbindungsaufnahme eine besonders wirksame Verbindung zwischen dem Eckverbinder und der oder den betreffenden Stulpschienenabschnitten bewirken.

Im Interesse einer Montagevereinfachung empfiehlt es sich, einen Verbindungsvorsprung an dem Eckverbinder oder an dem eckseitigen Ende des betreffenden Stulpschienenabschnittes schwimmend zu lagern (Patentanspruch 6). Aufgrund der schwimmenden Lagerung des Verbindungsvorsprungs lassen sich beim Einbau der Beschlaganordnung Fertigungs- und/oder Montagetoleranzen selbsttätig ausgleichen.

Ausweislich Patentanspruch 7 sorgt der Eckwinkel in weiterer vorteilhafter Ausgestaltung der Erfindung für eine Abstützung des oder der Stulpschienenabschnitte an dem Eckverbinder, die in Querrichtung des oder der Stulpschienenabschnitte definiert, insbesondere spielfrei ist.

Der in Patentanspruch 8 beschriebene Längsanschlag bewirkt eine in Längsrichtung definierte Lagerung des oder der Stulpschienenabschnitte an dem Eckverbinder.

In bevorzugter Weiterbildung der Erfindung ist der Eckverbinder in eine Eckumlenkung der Beschlaganordnung integriert (Patentanspruch 9). Der Eckverbinder lässt sich folglich in Baueinheit mit den übrigen Komponenten der Eckumlenkung montieren. Auch besteht die Möglichkeit, den Eckverbinder über sonstige Bauteile der Eckumlenkung an dem betreffenden Flügel oder festen Rahmen zu fixieren. An dem Eckverbinder selbst sind in diesem Fall keine Vorkehrungen für die Herstellung einer Verbindung mit dem Flügel oder dem festen Rahmen zu treffen. Dies wiederum leistet einen Beitrag zur Minimierung der Baulänge und damit des Platzbedarfs des Eckverbinders und der gesamten Beschlaganordnung.

Gemäß Patentanspruch 10 kann der Eckverbinder erfindungsgemäßer Beschlaganordnungen zusätzlich zu seiner Grundfunktion der Lagerung eines oder mehrerer Stulpschienenabschnitte weitere Aufgaben übernehmen. Die Funktionsfähigkeit des an dem Eckverbinder anspruchsgemäß geführten Riegels wird durch den an dem Eckwinkel vorgesehenen Riegeldurchtritt gewährleistet.

Nachstehend wird die Erfindung anhand schematischer Darstellungen zu einem Ausführungsbeispiel näher erläutert. Es zeigen:
- Figur 1: eine Eckumlenkung unter anderem mit einem Eckverbinder und einem vertikal ausschließbaren Riegel,
- Figur 2: den Eckverbinder gemäß Figur 1 in der Seitenansicht,
- Figur 3: den Eckverbinder gemäß den Figuren 1 und 2 in perspektivischer Darstellung,
- Figur 4: den Eckverbinder gemäß den Figuren 1 bis 3 im Längsschnitt,
- Figur 5: die Eckumlenkung gemäß Figur 1 mit daran vormontierten Beschlageinheiten,
- Figur 6: die Eckumlenkung gemäß Figur 5 in perspektivischer Darstellung,
- Figur 7: die Eckumlenkung gemäß den Figuren 5 und 6 zusätzlich mit einem Eckwinkel,
- Figur 8: die Eckumlenkung gemäß Figur 7 in perspektivischer Darstellung,
- Figur 9: den Eckwinkel gemäß den Figuren 7 und 8 in perspektivischer Darstellung,
- Figur 10: den Eckwinkel gemäß den Figuren 7 bis 9 in der Ansicht in Richtung des Pfeils X in Figur 9,
- Figur 11: die Eckumlenkung gemäß Figur 8 mit ausgeschlossenem Riegel und
- Figur 12: den Riegel gemäß Figur 11 in perspektivischer Darstellung.

Ausweislich Figur 1 umfasst eine Eckumlenkung 1 eine herkömmliche, im Querschnitt C-förmige Führung 2 für ein im Innern der Führung 2 untergebrachtes flexibles Eckumlenkungselement eines Beschlagantriebes. Mit dem flexiblen Eckumlenkungselement verbunden sind ein Kupplungsschuh 3 zur Anbindung einer Treibstange sowie ein Kupplungsende 4 eines vertikal ausschließbaren Riegels 5. An der Führung 2 angebracht sind Schraubenführungsstücke 6, 7 mit strichpunktiert angedeuteten Durchtritten für Befestigungsschrauben sowie ein Eckverbinder 8.

Wie im Einzelnen den Figuren 2 bis 4 entnommen werden kann, besitzt der Eckverbinder 8 eine der Gestalt der Führung 2 angepasste Anlagefläche 9, an welcher er an der Führung 2 gelagert ist. An einem in vertikaler Richtung verlaufenden Schenkel ist der Eckverbinder 8 mit einem starren Verbindungsvorsprung 10, an einem horizontalen Schenkel mit einem von einer Rastfeder 11 ausgebildeten elastischen Rastvorsprung versehen. Der starre Verbindungsvorsprung 10 ist unmittelbar an einen Grundkörper 12 des Eckverbinders 8 angeformt. Die Rastfeder 11 ist auf einen in horizontaler Richtung vorstehenden Lagerarm 13 des Eckverbinders 8 aufgeschoben und in der aufgeschobenen Position klemmend gehalten. Mit einem im Querschnitt C-förmigen Basisteil 14 umgreift die Rastfeder 11 dabei den Lagerarm 13. An dem Basisteil 14 setzen Federarme 15, 16 an, die an ihren freien Enden zu dem Basisteil 14 hin abgebogen sind. Alternativ zu den dargestellten Verhältnissen können ausschließlich starre Verbindungsvorsprünge oder ausschließlich elastische Rastvorsprünge vorgesehen sein. Auch ist es denkbar, den vertikalen Schenkel des Eckverbinders 8 mit einem elastischen Rastvorsprung und den horizontalen Schenkel mit einem starren Verbindungsvorsprung zu versehen.

In dem zwischen dem starren Verbindungsvorsprung 10 und dem Ansatz des Lagerarms 13 gelegenen Eckbereich ist der Eckverbinder 8 mit einer Verdickung 17 versehen. In die Verdickung 17 eingearbeitet sind seitliche Führungsnuten 18, 19. Eine horizontale sowie eine seitliche vertikale Begrenzungsfläche der Verdickung 17 laufen in einer Scheitellinie 20 der Verdickung 17 zusammen. Im Bereich der Scheitellinie 20 setzt eine mit ihrer Achse gegen die Vertikale geneigte und mit einem Innengewinde versehene Schraubenaufnahme 21 an. In die horizontale Begrenzungsfläche der Verdickung 17 mündet ein im Innern des Eckverbinders 8 verlaufender Führungskanal 22 für den Riegel 5.

Zur Beschlagmontage wird die Anordnung gemäß Figur 1 an der Ecke eines in Figur 5 gestrichelt angedeuteten Flügels 23 eines Fensters oder einer Tür in eine herkömmliche, in Umfangsrichtung des Flügelfalzes verlaufende Beschlagteilnut 24 eingesetzt. Zur Fixierung der Anordnung gemäß Figur 1 an dem Flügel 23 werden Befestigungsschrauben durch die Schraubenführungsstücke 6, 7 hindurch in den Flügel 23 eingedreht. Über diese Schraubverbindungen wird insbesondere auch der Eckverbinder 8 an dem Flügel 23 befestigt.

Anschließend werden an der mit dem Flügel 23 verbundenen Anordnung Beschlageinheiten 25, 26 montiert. Die Beschlageinheit 25 umfasst einen Stulpschienenabschnitt 27 sowie eine an dessen Unterseite in herkömmlicher Weise verschiebbar geführte Treibstange 28. Entsprechend besteht die Beschlageinheit 26 aus einem Stulpschienenabschnitt 29 und einer damit baueinheitlich ausgeführten Treibstange 30. Die Treibstangen 28, 30 werden zur Herstellung einer Verbindung mit dem flexiblen Eckumlenkungselement der Eckumlenkung 1 in gewohnter Weise mit feinverzahnten Kupplungsenden in entsprechende Gegenverzahnungen an dem Kupplungsschuh 3 sowie an dem Kupplungsende 4 des Riegels 5 eingerückt. Bei der zu diesem Zweck senkrecht zu dem Grund der Beschlagteilnute 24 auszuführenden Bewegung der Beschlageinheiten 25, 26 laufen die Rastfeder 11 mit den Federarmen 15, 16 in eine Verbindungsaufnahme 31 an dem Stulpschienenabschnitt 27 und der starre Verbindungsvorsprung 10 in eine Verbindungsaufnahme 32 an dem Stulpschienenabschnitt 29 ein. Im Detail sind die sich dabei an den eckseitigen Enden der Stulpschienenabschnitte 27, 29 ergebenden Verhältnisse aus Figur 6 ersichtlich.

Mit den freien Enden der mit dem Stulpschienenabschnitt 27 verrasteten Federarme 15, 16 hintergreift die an dem Eckverbinder 8 angebrachte Rastfeder 11 den Rand der Verbindungsaufnahme 31 an dem Stulpschienenabschnitt 27. Dadurch ist der Stulpschienenabschnitt 27 unter anderem auch gegen ein Abheben von dem Eckverbinder 8 senkrecht zu dem Grund der Beschlagteilnut 24 gesichert. Zwischen den freien Enden der Federarme 15, 16 und der Oberseite des Stulpschienenabschnittes 27 besteht dabei allerdings noch ein geringfügiges Spiel.

Der Stulpschienenabschnitt 29 wird durch den Eingriff des starren Verbindungsvorsprungs 10 in die Verbindungsaufnahme 32 lediglich in seiner Längsrichtung sowie in seiner falzparällelen Querrichtung an dem Eckverbinder 8 festgelegt. Senkrecht zu der Falzfläche des Flügels 23 ist zwischen dem Eckverbinder 8 und dem Stulpschienenabschnitt 29 noch keine Verbindung hergestellt.

In Längsrichtung sind sowohl der Stulpschienenabschnitt 27 als auch der Stulpschienenabschnitt 29 spielfrei an dem Eckverbinder 8, im Einzelnen an dessen Verdickung 17 abgestützt. Die Widerlager für die eckseitigen Längsenden der Stulpschienenabschnitte 27, 29 bilden an dem Eckverbinder 8 vorgesehene und von entsprechenden Flächen der Verdickung 17 ausgebildete Längsanschläge 33, 34 (Figur 5).

Die endgültige Fixierung der Stulpschienenabschnitte 27, 29 an dem Eckverbinder 8 erfolgt mittels eines Eckwinkels 35. In den Figuren 7 und 8 ist der Eckwinkel 35 im montierten Zustand gezeigt. Mit dem Eckverbinder 8 ist der Eckwinkel 35 dabei mittels einer Befestigungsschraube 36 verschraubt.

Wie insbesondere den Figuren 9 und 10 entnommen werden kann, ist der Eckwinkel 35 an einem horizontalen Eckwinkelschenkel 37 mit einem Riegeldurchtritt 38 für den Riegel 5 versehen. In dem Scheitelbereich zwischen dem horizontalen Eckwinkelschenkel 37 und einem vertikalen Eckwinkelschenkel 39 weist der Eckwinkel 35 eine Schraubenführung 40 für die Befestigungsschraube 36 auf. In Richtung der Winkelhalbierenden des von dem horizontalen Eckwinkelschenkel 37 und dem vertikalen Eckwinkelschenkel 39 eingeschlossenen Winkels erstrecken sich an der Innenseite des Eckwinkels 35 in Richtung der Scheitellinie des Eckwinkels 35 voneinander beabstandete Führungsarme 41, 42.

Mit den Führungsarmen 41, 42 wird der Eckwinkel 35 bei der Montage an den Führungsnuten 18, 19 des Eckverbinders 8 angesetzt. Anschließend wird der Eckwinkel 35 auf die Verdickung 17 des Eckverbinders 8 aufgeschoben. Bei dieser Bewegung wird der Eckwinkel 35 durch die Führungsnuten 18, 19 des Eckverbinders 8 und die in die Führungsnuten 18, 19 eingreifenden Führungsarme 41, 42 geführt. Ist der Eckwinkel 35 auf den Eckverbinder 8 aufgeschoben, so übergreift er an der von dem Eckverbinder 8 abliegenden Seite der Stulpschienenabschnitte 27, 29 mit dem horizontalen Eckwinkelschenkel 37 das eckseitige Ende des Stulpschienenabschnittes 27, mit dem vertikalen Eckwinkelschenkel 39 das eckseitige Ende des Stulpschienenabschnittes 29. Abschließend wird die Befestigungsschraube 36 durch die Schraubenführung 40 an dem Eckwinkel 35 in die Schraubenaufnahme 21 des Eckverbinders 8 eingedreht. Durch Anziehen der Befestigungsschraube 36 werden die eckseitigen Enden der Stulpschienenabschnitte 27, 29 gegen Auflageflächen 43, 44 an dem Eckverbinder 8 beaufschlägt. Dadurch ergibt sich eine in Falzquerrichtung des Flügels 23 spielfreie Anbindung der Stulpschienenabschnitte 27, 29 an den Eckverbinder 8. Über den Eckverbinder 8 sind die Stulpschienenabschnitte 27, 29 eckseitig an dem Flügel 23 fixiert.

Bei endmontiertem Eckwinkel 35 mündet der Führungskanal 22 im Inneren des Eckverbinders 8 in den Riegeldurchtritt 38 an dem horizontalen Eckwinkelschenkel 37. Infolgedessen kann der Riegel 5 bei Bedarf in vertikaler Richtung ausgeschlossen werden. Mit ausgeschlossenem Riegel 5 ist die sich ergebende Beschlaganordnung in Figur 11 gezeigt. Zur Betätigung des Riegels 5 über die Treibstange 30 dient ein an dem Flügel 23 vorgesehener und der Einfachheit halber nicht dargestellter Betätigungsgriff.

Ausweislich Figur 12 sind das Kupplungsende 4 und ein Riegelvorsprung 45 des Riegels 5 einstückig ausgeführt. In Figur 12 gleichfalls zu erkennen ist die mit der Feinverzahnung an dem riegelseitigen Ende der Treibstange 30 zusammenwirkende Gegenverzahnung an dem Kupplungsende 4 des Riegels 5.

## Patentansprüche

1. Beschlaganordnung für ein Fenster, eine Tür oder dergleichen, mit zwei unter einem Winkel zueinander verlaufenden Stulpschienenabschnitten (27, 29) sowie mit einem Eckwinkel (35), wobei die Stulpschienenabschnitte (27, 29) unter einem entsprechenden Winkel zueinander verlaufenden Eckenschenkeln einer Flügelecke eines Flügels (23) oder einer Rahmenecke eines festen Rahmens des Fensters, der Tür oder dergleichen zugeordnet sind und wobei der Eckwinkel (35) an dem Flügel (23) oder an dem festen Rahmen fixierbar ist und im montierten Zustand die Flügelecke oder die Rahmenecke umgreift, **dadurch gekennzeichnet, dass** ein der Flügelecke oder der Rahmenecke zugeordneter und an dem Flügel (23) oder dem festen Rahmen fixierbarer Eckverbinder (8) vorgesehen ist, dass an dem Eckverbinder (8) und an dem eckseitigen Ende wenigstens eines Stulpschienenabschmittes (27, 29) ein einerseits vorgesehener Verbindungsvorsprung (10, 11) in eine andererseits vorgesehene Verbindungsaufnahme (31, 32) eingreift und dass der Eckwinkel (35) im montierten Zustand mit einem Eckwinkelschenkel (37, 39) den betreffenden Stulpschienenabschnitt (27, 29) unter Sicherung des Eingriffs des Verbindungsvorsprungs (10, 11) in die Verbindungsaufnahme (31, 32) übergreift.

2. Beschlaganordnung nach Anspruch 1, **dadurch gekennzeichnet, dass** an dem Eckverbinder (8) und an dem eckseitigen Ende beider Stulpschienenabschnitte (27, 29) ein einerseits vorgesehener Verbindungsvorsprung (10, 11) in eine andererseits vorgesehene Verbindungsaufnahme (31, 32) eingreift und dass der Eckwinkel (35) im montierten Zustand mit beiden Eckwinkelschenkeln (37, 39) die Stulpschienenabschnitte (27, 29) unter Sicherung des Eingriffs der Verbindungsvorsprünge (10, 11) in die Verbindungsaufnahmen (31, 32) übergreift.

3. Beschlaganordnung nach einem der vorhergehenden Ansprüche, **dadurch gekennzeichnet, dass** der Eckwinkel (35) an dem Eckverbinder (8) zur Bewegung zwischen einer Außerfunktionsstellung und einer Funktionsstellung geführt ist.

4. Beschlaganordnung nach einem der vorhergehenden Ansprüche, **dadurch gekennzeichnet, dass** ein Verbindungsvorsprung (10, 11) als starrer Verbindungsvorsprung ausgeführt ist.

5. Beschlaganordnung nach einem der vorhergehenden Ansprüche, **dadurch gekennzeichnet, dass** ein Verbindungsvorsprung (10, 11) als elastisch verformbarer Rastvorsprung ausgeführt ist.

6. Beschlaganordnung nach einem der vorhergehenden Ansprüche, **dadurch gekennzeichnet, dass** ein Verbindungsvorsprung (10, 11) an dem Eckverbinder (8) oder an dem eckseitigen Ende des betreffenden Stulpschienenabschnittes (27, 29) schwimmend gelagert ist.

7. Beschlaganordnung nach einem der vorhergehenden Ansprüche, **dadurch gekennzeichnet, dass** der Eckwinkel (35) in der Funktionsstellung wenigstens einen Stulpschienenabschnitt (27, 29) in dessen Querrichtung gegen eine Anlagefläche (43, 44) an dem Eckverbinder (8) beaufschlagt.

8. Beschlaganordnung nach einem der vorhergehenden Ansprüche, **dadurch gekennzeichnet, dass** an dem Eckverbinder (8) ein Längsanschlag (33, 34) für wenigstens einen Stulpschienenabschnitt (27, 29) vorgesehen ist.

9. Beschlaganordnung nach einem der vorhergehenden Ansprüche, **dadurch gekennzeichnet, dass** der Eckverbinder (8) an einer Führung (2) für ein Eckumlenkungselement eines Beschlagantriebes der Beschlaganordnung angebracht ist.

10. Beschlaganordnung nach einem der vorhergehenden Ansprüche, **dadurch gekennzeichnet, dass** der Eckverbinder (8) einen Führungskanal (22) für einen an der Flügelecke oder an der Rahmenecke entlang eines Eckenschenkels ausschließbaren Riegel (5) ausbildet und dass der Führungskanal (22) an dem Eckverbinder (8) in einen Riegeldurchtritt (38) an dem Eckwinkel (35) mündet.

11. Fenster, Tür oder dergleichen, mit einer Beschlaganordnung nach einem der vorhergehenden Ansprüche.

## Claims

1. Fitting assembly for a window, a door or the like, with two face plate portions (27, 29), which extend at an angle to one another, and with a corner angle (35), wherein the face plate portions (27, 29) are associated with corner limbs, which extend at a corresponding angle to one another, of a wing corner of a wing (23) or a frame corner of a fixed frame of the window, the door or the like, and wherein the corner angle (35) can be fixed to the wing (23) or to the fixed frame and in the assembled state embraces the wing corner or the frame corner, **characterised in that** a corner connector (8) is provided which is associated with the wing corner or the frame corner and can be fixed to the wing (23) or the fixed frame, that, at the corner connector (8) and at the end, on the corner side, of at least one face plate portion (27, 29), a connection projection (10, 11) provided on one side engages in a connection receptacle (31, 32) provided on the other side, and that in the assembled state the corner angle (35) engages by way of a corner angle limb (37, 39) over the relevant face plate portion (27, 29) while securing the engagement of the connection projection (10, 11) in the connection receptacle (31, 32).

2. Fitting assembly according to Claim 1, **characterised in that**, at the corner connector (8) and at the end, on the corner side, of both face plate portions (27, 29), a connection projection (10, 11) provided on one side engages in a connection receptacle (31, 32) provided on the other side, and that in the assembled state the corner angle (35) engages by way of both corner angle limbs (37, 39) over the face plate portions (27, 29) while securing the engagement of the connection projections (10, 11) in the connection receptacles(31, 32).

3. Fitting assembly according to any one of the preceding Claims, **characterised in that** the corner angle (35) is guided at the corner connector (8) for movement between a non-functional position and a functional position.

4. Fitting assembly according to any one of the preceding Claims, **characterised in that** a connection projection (10, 11) is constructed as a rigid connection projection.

5. Fitting assembly according to any one of the preceding Claims, **characterised in that** a connection projection (10, 11) is constructed as a resiliently deformable lock-in projection.

6. Fitting assembly according to any one of the preceding Claims, **characterised in that** a connection projection (10, 11) is mounted in a floating manner at the corner connector (8) or at the end, on the corner side, of the relevant face plate portion (27, 29).

7. Fitting assembly according to any one of the preceding Claims, **characterised in that** in the functional position the corner angle (35) acts on at least one face plate portion (27, 29) in the transverse direction thereof and against a contact face (43, 44) at the corner connector (8).

8. Fitting assembly according to any one of the preceding Claims, **characterised in that** a longitudinal stop (33, 34) for at least one face plate portion (27, 29) is provided at the corner connector (8).

9. Fitting assembly according to any one of the preceding Claims, **characterised in that** the corner connector (8) is fitted to a guide (2) for a corner drive element of a fitting drive of the fitting assembly.

10. Fitting assembly according to any one of the preceding Claims, **characterised in that** the corner connector (8) forms a guide channel (22) for a locking bar (5) which can be expelled at the wing corner or at the frame corner along a corner limb, and that the guide channel (22) at the corner connector (8) leads into a locking bar passage (38) at the corner angle (35).

11. Window, door or the like, with a fitting assembly according to any one of the preceding Claims.

## Revendications

1. Ensemble ferrure pour une fenêtre, une porte ou similaire, comprenant deux sections de rail de recouvrement (27, 29) s'étendant l'une par rapport à l'autre selon un angle, ainsi qu'une cornière d'angle (35), les sections de rail de recouvrement (27, 29) étant associées à des branches d'un angle d'un battant (23) ou d'un angle d'un cadre dormant de la fenêtre, de la porte ou similaire, lesdites branches s'étendant les unes par rapport aux autres selon un angle correspondant, et la cornière d'angle (35) pouvant être fixée sur le battant (23) ou sur le cadre dormant et enveloppant à l'état monté l'angle de battant ou l'angle de cadre, **caractérisé en ce qu'**il est prévu un raccord d'angle (8) associé à l'angle de battant ou à l'angle de cadre et pouvant être fixé sur le battant (23) ou sur le cadre dormant, **en ce qu'**au niveau du raccord d'angle (8) et de l'extrémité côté angle d'au moins une section de rail de recouvrement (27, 29) une saillie de liaison (10, 11) prévue d'un côté s'engage dans un logement de liaison (31, 32) prévu de l'autre côté et **en ce que** la cornière d'angle (35) à l'état monté vient en prise avec une branche de cornière d'angle (37, 39) par-dessus la section de rail de recouvrement correspondante (27, 29) avec garantie de l'engagement de la saillie de liaison (10, 11) dans le logement de liaison (31, 32).

2. Ensemble ferrure selon la revendication 1, **caractérisé en ce qu'**au niveau du raccord d'angle (8) et de l'extrémité côté angle des deux sections de rail de recouvrement (27, 29) une saillie de liaison (10, 11) prévue d'un côté s'engage dans un logement de liaison (31, 32) prévu de l'autre côté et **en ce que** la cornière d'angle (35) à l'état monté vient en prise avec les deux branches de cornière d'angle (37, 39) par-dessus les sections de rail de recouvrement (27, 29) avec garantie de l'engagement des saillies de liaison (10, 11) dans les logements de liaison (31, 32).

3. Ensemble ferrure selon l'une quelconque des revendications précédentes, **caractérisé en ce que** la cornière d'angle (35) est guidée au niveau du raccord d'angle (8) pour le déplacement entre une position hors fonctionnement et une position de fonctionnement.

4. Ensemble ferrure selon l'une quelconque des revendications précédentes, **caractérisé en ce qu'**une saillie de liaison (10, 11) est conçue comme saillie de liaison rigide.

5. Ensemble ferrure selon l'une quelconque des revendications précédentes, **caractérisé en ce qu'**une saillie de liaison (10, 11) est conçue comme saillie d'encliquetage déformable élastiquement.

6. Ensemble ferrure selon l'une quelconque des revendications précédentes, **caractérisé en ce qu'**une saillie de liaison (10, 11) est logée flottante au niveau du raccord d'angle (8) ou de l'extrémité côté angle de la section de rail de recouvrement correspondante (27, 29).

7. Ensemble ferrure selon l'une quelconque des revendications précédentes, **caractérisé en ce que** la cornière d'angle (35) dans la position de fonctionnement sollicite au moins une section de rail de recouvrement (27, 29) dans le sens transversal de cette dernière contre une surface d'appui (43, 44) au niveau du raccord d'angle (8).

8. Ensemble ferrure selon l'une quelconque des revendications précédentes, **caractérisé en ce qu'**au niveau du raccord d'angle (8) il est prévu une butée longitudinale (33, 34) pour au moins une section de rail de recouvrement (27, 29).

9. Ensemble ferrure selon l'une quelconque des revendications précédentes, **caractérisé en ce que** le raccord d'angle (8) est monté sur un guidage (2) pour un élément de renvoi d'angle d'un entraînement de ferrure de l'ensemble ferrure.

10. Ensemble ferrure selon l'une quelconque des revendications précédentes, **caractérisé en ce que** le raccord d'angle (8) forme un canal de guidage (22) pour un verrou (5) pouvant être remué vers l'extérieur au niveau de l'angle de battant ou de l'angle de cadre le long d'une branche d'angle et **en ce que** le canal de guidage (22) débouche au niveau du raccord d'angle (8) dans un passage de verrou (38) au niveau de la cornière d'angle (35).

11. Fenêtre, porte ou similaire munie d'un ensemble ferrure selon l'une quelconque des revendications précédentes.
